# EUROPÄISCHE PATENTSCHRIFT

(11) **EP 3 699 371 B1**
(45) Veröffentlichungstag und Bekanntmachung des Hinweises auf die Patenterteilung: **14.09.2022**
(21) Anmeldenummer: 20156899.5
(22) Anmeldetag: 12.02.2020
(51) Int. Cl.: E04F 13/00, E04F 13/06, E06B 1/62

(54) **ANSCHLUSSPROFIL FÜR AN PUTZ ANGRENZENDE BAUTEILE**
CONNECTION PROFILE FOR COMPONENTS BORDERING PLASTER
PROFILÉ DE RACCORDEMENT POUR COMPOSANTS ADJACENTS AU CRÉPI

(30) Priorität: 19.02.2019 AT 501282019
(43) Veröffentlichungstag der Anmeldung: 26.08.2020
(73) Patentinhaber: K-Uni Kunststoffproduktions- und Handels-GmbH, 9500 Villach (AT)
(72) Erfinder: PESSENTHEINER, Sandro, 9710 Feistritz an der Drau (AT)
(74) Vertreter: Babeluk, Michael

(56) Entgegenhaltungen:
- EP-A1- 3 282 065
- AT-U1- 7 273
- DE-A1-102007 039 496
- DE-C1- 19 614 109

## Beschreibung

Die Erfindung betrifft ein Anschlussprofil für an Putz angrenzende Bauteile, insbesondere für Fensterstöcke, Türstöcke, Rollläden oder Rollladenschienen, mit einem Dichtungsschenkel, welcher bauteilseitig zumindest ein Dichtungsmittel zur Befestigung am Bauteil aufweist, wobei der Dichtungsschenkel eine in einer Putzabzugsfläche endende Putzleiste aufweist und die Putzleiste an einer Sollbruchlinie mit einer abtrennbaren Schutzlasche verbunden ist.

Die abtrennbare Schutzlasche bei Anschlussprofilen weist ein Befestigungsmittel (beispielsweise ein Klebeband) zur Anbringung einer Schutzfolie auf, mit welcher die an Putz angrenzenden Bauteile während der Verputzarbeiten vor Beschädigungen und Verschmutzungen geschützt werden. Nach dem Abschluss der Verputzarbeiten wird die Schutzlasche entlang einer Sollbruchlinie vom Anschlussprofil abgetrennt und mitsamt der Schutzfolie entsorgt.

In diesem Zusammenhang ist aus der EP 2 093 368 B1 ein einteiliges Laibungsanschlussprofil für an Putz angrenzende Bauteile bekannt, welches einen Dichtungsschenkel aufweist, der unter Zwischenlage eines Dichtungsbandes mit einer Kleberschicht am Bauteil befestigt wird. Das Dichtungsband samt Haftmittel kann beispielsweise als Doppelklebeband ausgeführt sein. Am Dichtungsschenkel ist seitlich des Dichtungsbandes ein in Richtung Bauteil ragender Dichtsteg angeordnet, der an der Schmalseite des Dichtungsbandes gleitend anliegt und einen durch Bauteilbewegungen verursachten Spalt überbrückt.

Der Dichtungsschenkel weist weiters eine im Winkel α von ca. 20° bis 45° in Richtung Bauteil ragende Putzleiste auf, welche zusammen mit einem Einputzsteg, welcher vom Dichtungsschenkel im Wesentlichen senkrecht absteht, einen Putzaufnahmeraum bildet. Am Einputzsteg ist ein Armierungsgewebe mit Hilfe eines aufextrudierten Kunststoffstreifens befestigt. Die L-förmigen Struktur aus Dichtungsschenkel und Einputzsteg dient zur Aufnahme der Außenkante eines Fassadendämmelementes. An der vorderen Kante der Putzleiste ist über eine Materialengstelle eine abtrennbare Schutzlasche angeformt, an welcher eine Schutzfolie befestigt werden kann. Durch das Abtrennen der Schutzlasche nach dem Abschluss der Verputzarbeiten können von vorne sichtbare Unebenheiten, Ausfransungen oder Rauigkeiten entstehen, die Schmutzfänger darstellen und/oder das optische Gesamtbild stören.

Weiters ist aus der EP 3 282 065 A1 eine Anschlussprofilleiste bekannt geworden, die einen Dichtungsschenkel aufweist, in dem ein Dichtband aus expandierfähigem Werkstoff angeordnet ist. Das Dichtband wird durch einen Haltestreifen, der vom Fußteil des Dichtungsschenkels ausgeht, in seinem komprimierten Zustand gehalten. Der Haltestreifen ist mit einem Schutzschenkel verbunden, der über eine Sollbruchlinie mit der Putzabzugsfläche einer Putzleiste der Anschlussprofilleiste verbunden ist. Beim Abtrennen des Schutzschenkels von der Anschlussprofilleiste bildet sich eine sichtbare Abrissfläche an der Putzabzugsfläche aus, die die bereits oben zur EP 2 093 368 B1 erwähnten Nachteile aufweist. Ein weiterer Nachteil besteht darin, dass nur ein schmaler Teil der vorderen Kante der Putzleiste als Putzabzugsfläche zur Verfügung steht.

Mit dem Abtrennen des Schutzschenkels wird der Haltestreifen vom Basisprofil der Anschlussleiste getrennt, so dass das Dichtband expandiert und die Anschlussprofilleiste gegenüber einem angrenzenden Bauteil abdichtet.

Die Problematik einer unschönen Abrisskante oder Abrissfläche nach dem Abtrennen einer Schutzlasche versucht die EP 0 628 121 B1 dadurch zu lösen, dass die Putzleiste - bei abgebrochener Schutzlasche - eine sehr geringe Enddicke aufweist und so praktisch von vorne gesehen unsichtbar wird. Der Nachteil besteht darin, dass Ausfransungen und Rauigkeiten an der Kante nicht vermieden werden können und auch beim Verputzen keine ausreichend stabile Putzabzugsfläche zur Verfügung steht.

Aus der AT 007 273 U1 ist ein Anschlussprofil bekannt (siehe Variante gemäß Fig. 7 bis Fig. 9), bei welchem eine Schutzlasche des Profils einen senkrecht abstehenden Abschnitt aufweist, der zunächst in einer Aufnahme der Putzleiste angeordnet ist und über eine dünne Materialbrücke an der Putzleiste befestigt ist.

Nach der Beendigung der Verputzarbeiten wird die Schutzlasche bzw. deren Abschnitt von der Putzleiste abgetrennt. Die Abrissstelle des Abschnitts der Schutzlasche ist an der Kante zwischen der Putzabzugsfläche und einer schrägen Fläche der Ausnehmung angeordnet. Die Unebenheiten und Rauigkeiten dieses Bereichs sind daher bei einer Betrachtung von vorne sichtbar und stören als Schmutzfänger.

Aufgabe der Erfindung ist es, ein Anschlussprofil für an Putz angrenzende Bauteile mit einer abtrennbaren Schutzlasche derart zu verbessern, dass bei den Verputzarbeiten keine Nachteile auftreten und nach Fertigstellung der Verputzarbeiten und dem Abtrennen der Putzlasche ein optisch einwandfreies Gesamtbild entsteht.

Erfindungsgemäß wird dies dadurch erreicht, dass eine nach der Abtrennung der Schutzlasche vom Anschlussprofil entstehende Abrisskante oder Abrissfläche außerhalb der Putzabzugsfläche der Putzleiste angeordnet ist, derart, dass eine scharfe, ungestörte Kante zwischen der Putzabzugsfläche und der Abrisskante oder Abrissfläche ausgebildet ist, die das optische Erscheinungsbild verbessert.

Da nach dem Abschluss der Verputzarbeiten nur die schmale Putzabzugsfläche des Anschlussprofils von vorne sichtbar bleibt, besteht die Grundidee der Erfindung darin, diese Fläche nur als Abzugskante zu nutzen und von allen Unebenheiten und Rauigkeiten frei zu halten.

Gemäß einer ersten, vorteilhaften Ausführungsvariante der Erfindung ist die Abrisskante oder Abrissfläche auf einer dem Bauteil zugewandten Fläche oder Teilfläche der Putzleiste angeordnet. Durch die Anordnung der Abrisskante bzw. Abrissfläche im engen Spalt zwischen dem Bauteil und der Unterseite der Putzleiste sind allfällige Rauigkeiten und Unebenheiten dieses Bereiches bei Betrachtung der Putzfläche von vorne weitestgehend unsichtbar.

Gemäß einer weiteren Variante der Erfindung kann die Abrisskante oder Abrissfläche an einem in Richtung Bauteil ragenden, in Bezug auf die Putzabzugsfläche rückversetzten Steg der Putzleiste angeordnet sein. Durch den Versatz in den Ebenen der Putzabzugsfläche und der Abrissfläche tritt diese in den Schatten der Putzabzugsfläche und ist dadurch praktisch unsichtbar.

Die Erfindung wird im Folgenden anhand von Ausführungsbeispielen näher erläutert. Es zeigen:
- Fig. 1: ein erfindungsgemäßes Anschlussprofil für an Putz angrenzende Bauteile im eingeputzten Zustand in einer Schnittdarstellung normal zur Profilachse;
- Fig. 2: eine vergrößerte Detailansicht einer ersten Variante des Anschluss-profils in einer Schnittdarstellung gemäß Fig. 1;
- Fig. 3: eine vergrößerte Detailansicht einer zweiten Variante des Anschluss-profils in einer Schnittdarstellung gemäß Fig. 1;
- Fig. 4: eine vergrößerte Detailansicht einer dritten Variante des Anschluss-profils in einer Schnittdarstellung gemäß Fig. 1;
- Fig. 5: eine vergrößerte Detailansicht der Variante gemäß Fig. 4 nach der Entfernung der Schutzlasche in einer dreidimensionalen Ansicht von unten; sowie
- Fig. 6: eine vergrößerte Detailansicht einer vierten Variante des Anschluss-profils in einer Schnittdarstellung gemäß Fig. 1.

Das in Fig. 1 und Fig. 2 dargestellte, einteilige Anschlussprofil 1 für an Putz 22 angrenzende Bauteile 20 weist einen Basis- oder Dichtungsschenkel 2 auf, welcher unter Zwischenlage eines Dichtungsbandes 3, beispielsweise eines doppelseitigen Klebebandes, am Bauteil 20 befestigt wird. Der Dichtungsschenkel 2 kann in einer nutförmigen Aufnahme 5 ein durch einen Folienstreifen 7 abgedecktes, expandierendes Dichtungsband 4 aufweisen, dessen Freisetzung nach dem Abschluss der Verputzarbeiten weiter unten näher beschrieben wird.

Weiters weist das Anschlussprofil 1 einen im Wesentlichen rechtwinkelig vom Dichtungsschenkel 2 abstehenden Einputzschenkel 6 auf, der im dargestellten Beispiel an einer Dämmplatte 23 einer Wärmedämmung anliegt und mit einem Armierungsgitter 11 ausgestattet ist, das in eine Spachtelmasse 21 eingebettet ist.

Der Dichtungsschenkel 2 weist eine in einer Putzabzugsfläche 9 endende Putzleiste 8 auf, die an einer Sollbruchlinie 16 mit einer abtrennbaren Schutzlasche 15 verbunden ist. Die Sollbruchlinie 16 kann als Materialengstelle, Perforationslinie oder durch eine weich eingestellte Materialbrücke ausgebildet sein.

Gemäß der hier dargestellten Variante ist die Abrisskante oder Abrissfläche 12 auf einer dem Bauteil 20 zugewandten Fläche 10 der Putzleiste 8 angeordnet (siehe Fig. 2). Die Abrisskante bzw. die Abrissfläche 12 ist somit von vorne praktisch unsichtbar im Spalt zwischen dem Bauteil 20 und der Putzleiste 8 angeordnet.

Wie weiters in Fig. 1 dargestellt, ist in einer nutförmigen Aufnahme 5 des Dichtungsschenkels 2 ein in Richtung Bauteil 20 expandierbares Dichtungsband 4 angeordnet, das von einem Folienstreifen 7 abgedeckt ist. Der Folienstreifen 7 ist einerseits am Dichtungsschenkel 2 und andererseits an der abtrennbaren Schutzlasche 15 befestigt, wobei die abtrennbare Schutzlasche 15 durch deren Anlenkung an der Unterseite der Putzleiste einen abgewinkelten, einseitigen Hebel bildet, dessen Drehpunkt durch die Sollbruchlinie 16 definiert ist. Wenn man nun die Schutzlasche 15 zum Abtrennen von der Putzleiste 8 am Griffsteg 18 fasst und hochklappt, wird gleichzeitig der Folienstreifen 7 gelöst und das expandierende Dichtband 4 freigesetzt. Der Folienstreifen 7 kann einerseits in einer Klemmnut 14 des Dichtungsschenkels 2 und andererseits durch eine Verschweißung 17 an der abtrennbaren Schutzlasche 15 befestigt sein.

Wie in den Fig. 2 bis Fig. 4 angedeutet, schließt die Abrissfläche 12 mit der Putzabzugsfläche 9 einen Winkel α zwischen 45° und 110°, bevorzugt einen Winkel α im Bereich von 90°, ein. Bei der Variante gemäß Fig. 3 könnte die Abrissfläche 12 auch im schräg nach unten gerichtetem Bereich der Putzleiste 8 angeordnet sein und einen Winkel α von ca. 45° zur Putzabzugsfläche 9 aufweisen. In jedem Fall wird eine scharfe, ungestörte Kante zwischen den Flächen 9 und 12 ausgebildet, die das optische Erscheinungsbild verbessert.

Dieser Sachverhalt geht auch aus der Detaildarstellung gemäß Fig. 5 hervor, wo deutlich sichtbar ist, dass nach der Abtrennung der Schutzlasche auftretende Unebenheiten und Rauigkeiten der Abrissfläche 12 aus dem Sichtfeld der Putzabzugsfläche 9 eliminiert sind.

Schließlich zeigt Fig. 6 eine Ausführungsvariante der Erfindung, bei welcher die Abrisskante oder Abrissfläche 12 an einem in Richtung Bauteil 20 ragenden, in Bezug auf die Putzabzugsfläche 9 rückversetzten Steg 13 angeordnet ist. Durch den Versatz in den Ebenen der Putzabzugsfläche 9 und der Abrissfläche 12 tritt diese in den Schatten der Putzabzugsfläche 9 und ist dadurch praktisch unsichtbar.

Zur einfachen Handhabung und leichteren Abtrennung der Schutzlasche 15 weist diese am freien Ende einen vom Bauteil 20 wegragenden Griffsteg 18 auf. Ein Doppelklebeband zum Befestigen einer Schutzfolie ist mit 19 bezeichnet.

## Patentansprüche

1. Anschlussprofil (1) für an Putz (22) angrenzende Bauteile (20), insbesondere für Fensterstöcke, Türstöcke, Rollläden oder Rollladenschienen, mit einem Dichtungsschenkel (2), welcher bauteilseitig zumindest ein Dichtungsmittel (3, 4) zur Befestigung am Bauteil (20) aufweist, wobei der Dichtungsschenkel (2) eine in einer Putzabzugsfläche (9) endende Putzleiste (8) aufweist und die Putzleiste (8) an einer Sollbruchlinie (16) mit einer abtrennbaren Schutzlasche (15) verbunden ist, **dadurch gekennzeichnet, dass** eine nach der Abtrennung der Schutzlasche (15) entstehende Abrisskante oder Abrissfläche (12) außerhalb der Putzabzugsfläche (9) der Putzleiste (8) angeordnet ist, derart, dass eine scharfe, ungestörte Kante zwischen der Putzabzugsfläche (9) und der Abrisskante oder Abrissfläche (12) ausgebildet ist, die das optische Erscheinungsbild verbessert.

2. Anschlussprofil (1) nach Anspruch 1, **dadurch gekennzeichnet, dass** die Abrisskante oder Abrissfläche (12) auf einer dem Bauteil (20) zugewandten Fläche (10) oder Teilfläche der Putzleiste (8) angeordnet ist.

3. Anschlussprofil (1) nach Anspruch 1 oder 2, **dadurch gekennzeichnet, dass** die Abrissfläche (12) mit der Putzabzugsfläche (9) einen Winkel α zwischen 45° und 110°, bevorzugt einen Winkel α im Bereich von 90°, einschließt.

4. Anschlussprofil (1) nach Anspruch 1, **dadurch gekennzeichnet, dass** die Abrisskante oder Abrissfläche (12) an einem in Richtung Bauteil (20) ragenden, in Bezug auf die Putzabzugsfläche (9) rückversetzten Steg (13) der Putzleiste (8) angeordnet ist.

5. Anschlussprofil (1) nach einem der Ansprüche 1 bis 4, **dadurch gekennzeichnet, dass** in einer nutförmigen Aufnahme (5) des Dichtungsschenkels (2) ein in Richtung Bauteil (20) expandierbares Dichtungsband (4) aufgenommen ist, das von einem Folienstreifen (7) abgedeckt ist, dass der Folienstreifen (7) einerseits am Dichtungsschenkel (2) und andererseits an der abtrennbaren Schutzlasche (15) befestigt ist, wobei die abtrennbare Schutzlasche (15) einen abgewinkelten, einseitigen Hebel bildet, dessen Drehpunkt durch die Sollbruchlinie (16) definiert ist.

6. Anschlussprofil (1) nach Anspruch 5, **dadurch gekennzeichnet, dass** der Folienstreifen (7) einerseits in einer Klemmnut (14) des Dichtungsschenkels (2) und andererseits durch eine Verschweißung (17) an der abtrennbaren Schutzlasche (15) befestigt ist.

7. Anschlussprofil (1) nach einem der Ansprüche 1 bis 6, **dadurch gekennzeichnet, dass** die abtrennbare Schutzlasche (15) am freien Ende einen vom Bauteil (20) wegragenden Griffsteg (18) aufweist.

## Claims

1. Connection profile (1) for components (20) adjoining plaster (22), in particular for window frames, door frames, roller shutters or roller shutter rails, having a sealing limb (2) which, on the component side, has at least one sealing means (3, 4) for fastening to the component (20), wherein the sealing limb (2) has a plaster strip (8) ending in a plaster removal surface (9), and the plaster strip (8) is connected at a predetermined breaking line (16) to a detachable protective tab (15), **characterised in that** a tear-off edge or tear-off surface (12) produced after the separation of the protective tab (15) is arranged outside the plaster removal surface (9) of the plaster strip (8) in such a way that a sharp, undisturbed edge is formed between the plaster removal surface (9) and the tear-off edge or tear-off surface (12), which improves the visual appearance.

2. Connection profile (1) according to claim 1, **characterised in that** the tear-off edge or tear-off surface (12) is arranged on a surface (10) or partial surface of the plaster strip (8) facing the component (20).

3. Connection profile (1) according to claim 1 or 2, **characterised in that** the tear-off surface (12) encloses an angle α between 45° and 110°, preferably an angle α in the range of 90°, with the plaster removal surface (9).

4. Connection profile (1) according to claim 1, **characterised in that** the tear-off edge or tear-off surface (12) is arranged on a web (13) of the plaster strip (8) projecting in the direction of the component (20) and set back with respect to the plaster removal surface (9).

5. Connection profile (1) according to one of the claims 1 to 4, **characterised in that** a sealing strip (4) which can be expanded in the direction of the component (20) is accommodated in a groove-shaped receptacle (5) of the sealing limb (2) and is covered by a foil strip (7), **in that** the foil strip (7) is fastened on the one hand to the sealing limb (2) and on the other hand to the detachable protective tab (15), wherein the detachable protective tab (15) forms an angled, unilateral lever whose point of rotation is defined by the predetermined breaking line (16).

6. Connection profile (1) according to claim 5, **characterised in that** the foil strip (7) is fastened, on the one hand, in a clamping groove (14) of the sealing limb (2) and, on the other hand, by a weld (17) to the detachable protective tab (15).

7. Connection profile (1) according to one of claims 1 to 6, **characterised in that** the detachable protective tab (15) has at the free end a grip web (18) projecting away from the component (20).

## Revendications

1. Profilé de raccordement (1) pour des éléments de construction (20) adjacents au crépis (22), notamment des encadrements de fenêtre, encadrements de porte, volets roulants ou rails de volet roulant, comprenant une branche d'étanchéité (2) munie, côté construction, d'au moins un moyen d'étanchéité (3, 4) pour être fixée à l'élément de construction (20), la branche d'étanchéité (2) ayant une lame à crépis (8) se terminant à la surface de finition de crépis (9) la lame à crépis (8) étant reliée par une ligne de rupture de consigne (16) à une patte de protection (15) détachable,
profilé **caractérisé en ce que**
une arête ou surface de rupture (12) subsistant après la séparation de la patte de protection (15), est à l'extérieur de la surface de finition de crépis (9) de la lame à crépis (8) de façon à réaliser une arête nette, non perturbée entre la surface de finition de crépis (9) et l'arête ou la surface de rupture (12), et qui améliore l'aspect visuel.

2. Profilé de raccordement (1) selon la revendication 1,
**caractérisé en ce que**
l'arête ou la surface de rupture (12) est prévue sur une surface (10) ou partie de surface de la lame à crépis (8) tournée vers l'élément de construction (20).

3. Profilé de raccordement (1) selon la revendication 1 ou 2,
**caractérisé en ce que**
l'arête de rupture (12) forme avec la surface de finition de crépis (9) un angle (a) compris entre 45° et 110°, de préférence un angle (a) de l'ordre de 90°.

4. Profilé de raccordement (1) selon la revendication 1,
**caractérisé en ce que**
l'arête ou la surface de rupture (12) est prévue sur une entretoise (13) de la lame à crépis (8) en retrait, dirigée vers l'élément de construction (20), par rapport à la surface de finition de crépis (9).

5. Profilé de raccordement (1) selon l'une des revendications 1 à 4, **caractérisé en ce que**
un logement (5) en forme de rainure de la branche d'étanchéité (2) reçoit une bande d'étanchéité (4) extensible en direction de l'élément de construction (20), et qui est couverte par une bande de film (7),
la bande de film (7) étant fixée d'un côté à une branche d'étanchéité (2) et de l'autre à la patte de protection (15) amovible,
* la patte de protection amovible (15) formant d'un côté, un levier coudé dont le point de pivotement est défini par la ligne de rupture de consigne (16).

6. Profilé de raccordement (1) selon la revendication 5,
**caractérisé en ce que**
la bande de film (7) est fixée d'un côté dans une rainure de serrage (14) de la branche d'étanchéité (2) et de l'autre, par soudage (17) à la patte de protection (15), amovible.

7. Profilé de raccordement (1) selon l'une des revendications 1 à 6,
**caractérisé en ce que**
la patte de protection amovible (15) présente à une extrémité libre, une branche de préhension (18) venant en saillie par rapport à l'élément de construction (20).
